# EUROPÄISCHE PATENTANMELDUNG

(11) **EP 2 112 269 A2**
(43) Veröffentlichungstag der Anmeldung: **28.10.2009**
(21) Anmeldenummer: 09003940.5
(22) Anmeldetag: 19.03.2009
(51) Int. Cl.: D06F 75/38

(54) **Bügeleisenschuh**

(30) Priorität: 25.04.2008 DE 102008020850
(71) Anmelder: Braun GmbH, 61476 Kronberg/Taunus (DE)
(72) Erfinder: Janouch, Peter, 60488 Frankfurt/Main (DE); Frizen, Gerhard, 68167 Mannheim (DE); Damaschke, Robert, 65760 Eschborn (DE); Hollinger, Stefan, 61476 Kronberg/Taunus (DE); Grawatsch, Markus, 60487 Frankfurt/Main (DE); Cuesta Mundet, Xavier, 08013 Barcelona (ES); Majo Llopart, Ivan, 08028 Barcelona (ES); Rodriguez Andres, Miguel, 08330 Premia de Mar (ES)

(57) **Zusammenfassung**

Bügeleisenschuh, der unter einer Bügeleisensohle verwendet werden kann und der eine Bügelfläche aufweist, die mit Bügelgut in Kontakt gebracht werden kann, und der einen Grundkörper aufweist und ferner ein Befestigungselement, zum Befestigen des Bügeleisenschuhs an einem Bügeleisen, aufweist, wobei die Bügelfläche ein textiles Material zum direkten Kontakt mit dem Bügelgut aufweist

## Beschreibung

Die Erfindung betrifft einen Bügeleisenschuh, der einen Grundkörper und eine Bügelfläche aufweist, die mit Bügelgut in Kontakt gebracht werden kann. Der Bügeleisenschuh kann mit allen gängigen Bügeleisen verwendet werden, insbesondere mit elektrischen Bügeleisen und elektrischen Dampfbügeleisen. Er kann ebenso mit solchen Bügeleisen verwendet werden, die mit einer separaten Dampfbügelstation verbunden sind. Der Bügeleisenschuh verfügt über ein Befestigungselement, mit dem er an einem Bügeleisen befestigt werden kann, und auch wieder abgenommen werden kann. Das jeweilige Bügeleisen ist dann auch ohne den Schuh zum Bügeln geeignet. Die Erfindung betrifft auch ein Bügeleisen, das mit einem solchen Bügeleisenschuh verwendet werden kann und ein Verfahren zum Bügeln, bei dem der Bügeleisenschuh zum Einsatz kommt.

Die US-Schrift 3,905,138 offenbart einen Bügeleisenschuh. Dieser Bügeleisenschuh weist eine Laminatsohlenstruktur auf, bestehend aus einer impermeablen Schicht aus Aluminium, Kupfer, Blech oder einem anderen Nichteisenmetall einer Zwischenschicht aus Nomexnylongewebe, das mit FEP-Teflon imprägniert ist und einer Sohlengrundkörperschicht mit TFE-Teflon. Die mittlere Schicht aus Nomexnylongewebe mit FEP-Teflon hat wasserabstoßende Eigenschaften.

Ein anderer Bügeleisenschuh ist auch der EP 1 031 655 (Rebordosa et al.) bekannt. Dieser Bügeleisenschuh umfasst einen Sohlengrundkörper, der aus Aluminium ausgebildet sein kann, dessen Unterseite zum Bügeln auf dem Bügelgut dient und auf dessen Oberseite eine Einlage angeordnet ist, die eine Kapillarschicht aus Feuchtigkeit absorbierendem Material aufweist.

Es ist eine Aufgabe der vorliegenden Erfindung, einen Bügeleisenschuh und ein elektrisches Dampfbügeleisen mit einem lösbaren Bügeleisenschuh der eingangs genannten Art bereitzustellen, der optimale Gebrauchseigenschaften aufweist.

Diese Aufgabe wird durch einen Bügeleisenschuh mit den Merkmalen des Anspruchs 1 gelöst, sowie durch ein Bügeleisen nach dem Anspruch 13 und ein Verfahren zum Bügeln nach dem Anspruch 14.

In dieser Patentanmeldung wird "Unterseite" für diejenige Seite des Bügeleisenschuhs oder ggf. auch des Bügeleisens verwendet, die mit dem Bügelgut in Kontakt kommen soll oder zumindest auf das Bügelgut gerichtet ist. Die "Oberseite" des Bügeleisenschuhs ist dementsprechend die gegenüberliegende Seite, die bei einem Bügelschuh mit der Bügeleisensohle in Berührung kommen soll oder zumindest auf die Sohle hin orientiert ist.

Es wird also vorgeschlagen einen Bügelschuh zur Verfügung zu stellen, bei dem die Bügelfläche ein textiles Material zum direkten Kontakt mit dem Bügelgut aufweist. Die Verwendung eines textilen Materials auf der Bügelfläche erlaubt eine gute Dampfdurchlässigkeit zum Bügelgut hin. Der Bügelschuh kann also sehr gut mit einem Dampfbügeleisen verwendet werden. Ferner erlaubt das textile Material eine zuverlässige Trocknung des Dampfes durch Herausfiltern kleiner Wassertröpfchen. Aber auch beim Bügeln ohne Dampf hat eine textile Bügeleisensohle viele Vorteile. Die Sohle hat eine geringe Wärmespeicherkapazität, so daß sie beim Aufziehen des Schuhs auf das Bügeleisen auch nach mehrmaliger Verwendung eine geringe Ausgangstemperatur hat. Dadurch ist sie effizient zur Temperaturreduktion geeignet.

Ein Bügeleisenschuh wird gerne verwendet, um während des Bügelns bestimmte empfindliche Stellen eines Kleidungsstücks besonders schonend zu bügeln oder um beim Bügeln mehrerer Kleidungsstücke hintereinander ein einzelnes Kleidungsstück besonders schonend zu bügeln. Ein derart schonendes Bügeln kann Glanzstellen vermeiden. Denkbar wäre in der Regel das Herauf- und Herabregeln der Bügeltemperatur, da die meisten Bügeleisen dieses erlauben. Bügeleisen jedoch die eine schwere metallische Sohle haben, haben in dieser Sohle soviel Wärmekapazität, daß ein Abkühlen der Sohle lange dauert. Die Verwendung eines Bügelschuhs hingegen führt zu einem unmittelbar einsatzbereiten Bügeleisen mit stark verminderter Arbeitstemperatur an der Sohle.

Ferner erlaubt es die Verwendung eines Bügelschuhs die Bügeltemperatur auch unabhänig von der Sohlentemperatur zu wählen. Dies ist bei einem Dampfbügeleisen vorteilhaft, da bei üblichen Dampfbügeleisen eine hohe Sohlentemperatur zu hoher Dampferzeugung führt. Ein Dampfbügeleisen kann also mit hoher Sohlentemperatur und dabei gutem Dampfaustritt in Kombination mit einem Bügeleisenschuh eine geringe Arbeitstemperatur bei gleichzeitig hohem Dampfaustritt zur Verfügung stellen.

In diesem Zusammenhang ist es ein Vorteil, daß ein textiles Material nicht nur in aller Regel eine objektiv geringere Wärmekapazität als ein Metall aufweist, sondern bei ihm auch keine hohe Oberflächentemperatur vermutet wird. Damit wird der Bügelschuh, der auf der Bügelfläche ein textiles Material aufweist, intuitiv in aller Regel dann eingesetzt werden, wenn auf einem empfindlichen Bügelgut eine besonders geringe Arbeitstemperatur angestrebt wird. Ein Bügelschuh mit metallischer Sohle würde intuitiv für ein etwas höheren Arbeitstemperaturbereich verwendet.

Das textile Material der Bügelfläche soll in direkten Kontakt mit dem Bügelgut kommen. Um den direkten Kontakt mit dem Bügelgut sicherzustellen, wird das textile Material zumindest über einen Teil der Bügelfläche hinweg als äußerste Lage vorgesehen. Beispielsweise sind mehr als 50% oder aber mehr als 75% der Bügelfläche mit dem textilen Material versehen. Der Bügeleisenschuh kann insbesondere auch eine Bügelfläche aufweisen, die vollständig mit dem textilen Material bedeckt ist. Dann ist über die ganze Bügelfläche ein direkter Kontakt zwischen textilem Material und Bügelgut möglich.

Eine Vielzahl textiler Materialien ist geeignet, insbesondere kommen Polyester und Polyamid in Frage (vorzugsweise mit einer Dauertemperaturbeständigkeit von mehr als 160°C). Das textile Material soll also Polyester oder Polyamid enthalten oder kann auch ganz aus Polyester oder Polyamid bestehen. Da ein Bügeleisenschuh vorgeschlagen wird, der relativ niedrige Arbeitstemperaturen erreicht, muß kein ungewöhnlich temperaturbeständiges, und damit teures Material verwandt werden. Also wird ein Bügeleisenschuh vorgeschlagen, der ohne hochhitzebeständige textile Materialien auskommt, der insbesondere kein "Nomex" oder "Kevlar" oder aromatisches Polyamid und der ferner kein Teflon (weder fluoriertes Ethylenpolymer, noch Tetrafluoroethylen) enthält oder enthalten muß.

Das textile Material kann in verschiedener Form vorliegen, so etwa als Vliesmaterial oder als gewebtes Material aber auch als ein Gewirke. Unter einem Gewirke versteht man ein aus einem durchgehenden Faden hergestelltes textiles Material. Das textile Material bildet vorzugsweise eine glatte, faltenfreie Fläche.

Der Bügeleisenschuh weist einen Grundkörper auf, der mindestens einen Rahmen umfassen kann. Das textile Material kann diesen Rahmen umspannen. Alternativ oder zusätzlich wird der Einsatz zumindest eines zweiten Rahmens oder einer Trägeplatte vorgeschlagen. Diese können dann zusammen mit dem ersten Rahmen den Grundkörper bilden.

Der mindestens eine Rahmen kann aus einer Vielzahl von Materialien hergestellt werden, so etwa Metallen, insbesondere nichteisenhaltigen Metallen und Aluminium. Zwei oder mehr Rahmen können aus dem gleichen oder aus verschiedenen Materialien hergestellt werden. Es kommen auch Kunststoffmaterialien in Betracht, welche hinreichend hitzebeständig sein sollen, welche aber insbesondere auch formstabil bei Hitzeeinwirkung sein sollten. Es kommen also verschiedene thermoplastische Kunststoffe in Betracht, beispielsweise Polyethylenterephthalat (PET) oder Polybutylenterephthalat (PBT).

Alternativ oder zusätzlich zu einem oder mehreren Rahmen kann der Grundkörper auch eine Trägerplatte umfassen. Zur Verwendbarkeit des Bügelschuhs mit einem Dampfbügeleisen sollte die Trägerplatte über eine ausreichende Zahl und Art von Dampfdurchlässen verfügen.

Die Trägerplatte kann ebenfalls auch Kunststoffen oder Metall hergestellt sein. Sie kann mit einem oder allen der Rahmenmaterialien gleich sein oder aus einem verschiedenen Material. Die Trägerplatte kann insbesondere aus Metallen, nichteisenhaltigen Metallen und Aluminium hergestellt sein. Eine Aluminium-Trägerplatte hat insbesondere den Vorteil, daß sie unter Hitzeeinwirkung sehr formbeständig ist. Die Verwendung einer solchen Trägerplatte kann somit die Hitzeformbeständigkeit des Grundkörpers und damit des gesamten Bügeleisenschuhs sehr erhöhen.

Alternativ oder zusätzlich zu der beschriebenen mechanischen Durchführung durch einen Spalt kann das textile Material mit dem Grundkörper, insbesondere mit dem Rahmen, verbunden werden. In Betracht für die Verbindung kommen die Warmverformung oder Verklebung oder auch die Ultraschallverschweißung. In einer Ausführungsform des Bügeleisenschuhs wird also das textile Material mit dem Rahmen ultraschallverschweißt.

Der Rahmen kann dabei in vielfältiger Weise an der Trägerplatte befestigt werden, beispielsweise durch mechanische Verbindung oder durch Klebeverbindung. Eine bevorzugte Art der Verbindung ist es, in der Trägerplatte Aussparungen vorzusehen, durch die Befestigungsnasen des Rahmens hindurchgeführt werden können.

Ein Bügeleisenschuh nach der vorliegenden Erfindung ist zu einer deutlichen Herabsetzung der Arbeitstemperatur zwischen Bügeleisensohle und Bügelgut geeignet. Wenn ein erfindungsgemäßer Bügeleisenschuh auf eine Bügeleisensohle mit einer Temperatur von 200°C aufgesetzt wird, so wird durch den Schuh die Arbeitstemperatur beispielsweise auf einen Bereich von 80°C bis 160°C reduziert oder auch auf einen Bereich von 80°C bis 120°C. Bei einem Bügeleisenschuh der eine Trägerplatte umfasst, kann zwischen der Trägerplatte und dem textilen Material der Bügelfläche ein Luftspalt verbleiben. Der Luftspalt, z. B. ein Spalt von 5 mm bis 10 mm oder 2 mm bis 5 mm oder 2 mm bis 3 mm, sorgt dann für eine weitere Reduktion der Arbeitstemperatur.

Alternativ oder zusätzlich zu einem Luftspalt kann zwischen Trägerplatte und textilem Material auch eine Schaumstofflage vorgesehen sein. Eine solche Lage reduziert die Bügeltemperatur und gibt in günstiger Weise den durch das Bügeleisen ausgeübten Anpressdruck auf das textile Material weiter. Ein Schaumstoffmaterial sollte hinreichend druchlässig für Dampf gewählt werden. Ein hydrolysebständiger Schaumstoff, insbesondere Polyurethan, kann eine gute Schaumstofflage bilden.

Am Bügeleisenschuh ist mindestens eine Befestigungseinrichtung vorgesehen, die die direkte oder indirekte Befestigung des Bügeleisenschuhs an einem Bügeleisen erlaubt. Neben der Befestigung des Bügeleisenschuhs am Bügeleisen kommt ja auch die Befestigung des hier offenbarten Bügeleisenschuhs an einem anderen Bügeleisenschuh in Betracht. Die Verwendung zweier Bügeleisenschuhe kann die Temperatur besonders schnell und effektiv reduzieren.

Die Befestigungseinrichtung kann ein integraler Teil des Grundkörpers sein oder separat vorgesehen und mit dem Grundkörper verbunden sein. Die Befestigungseinrichtung kann einteilig oder mehrteilig sein. Bei einer mehrteiligen Befestigungseinrichtung kommt es in Betracht daß ein Element der Befestigungseinrichtung an der Sohlenspitze positioniert ist, während ein oder mehr weitere Elemente am gegenüberliegenden Ende der Bügelfläche positioniert sind.

Der Grundkörper des Bügelschuhs kann in seinem vorderen, in der Regel spitzen Bereich so geformt sein, daß sich eine Bügeleisensohle oder ein weiterer Bügeleisenschuh einsetzen lässt und von dem Grundkörper formschlüssig umgriffen wird. Dies ist dann besonders gut möglich, wenn der Grundkörper und der auf seiner Oberseite einzusetzende Körper in ihrem Querschnitt ähnlich sind, wobei der Grundkörper der Bügeleisensohle die etwas größere Querschnittsfläche hat. In einer Längsachsenansicht sollte sich gleichzeitig eine Krümmung des Grundkörpers ergeben, die den zu verbindenden Körper formschlüssig aufnehmen kann und eine Entnahme dieses Körpers nach oben verhindert. Ein solcher Umgriff kann integraler Bestandteil des Grundkörpers sein, beispielsweise aus der Trägerplatte geformt sein, oder kann durch ein eigenes Bauteil zur Verfügung gestellt werden.

Die Befestigungseinrichtungen an dem hinteren Ende des Bügeleisenschuhs können insbesondere einen Haken oder Umgriff umfassen, der federelastisch gelagert ist. Die Befestigungseinrichtung(en) soll(en) vorzugsweise das Einsetzen des unbeschuhten Bügeleisens durch bloße Ausübung von Druck ermöglichen (und evtl. auch das Einsetzen eines schon mit einem ersten Schuh beschuhten Bügeleisens). Ferner erlaubt die Befestigungseinrichtung die schnelle und sichere Ablösung des Bügeleisenschuhs, möglicherweise mit nur einer Hand.

Es kommt wie erwähnt in Betracht, daß beim Bügeln mehrere Bügeleisenschuhe in Kombination verwendet werden. Dies kann ein Bügeleisenschuh mit metallischer Sohle sein, z. B. der in der EP 1 031 655 beschriebene Bügeleisenschuh in Kombination mit einem Bügeleisenschuh mit einer Bügelfläche die ein textiles Material aufweist. Wenngleich eine Kennzeichnung der einzelnen Bügeleisenschuhe nach der mit dem Schuh erreichten Arbeitstemperatur in Betracht kommt, so ist es noch vorteilhafter durch das Erscheinungsbild des Bügelschuhs intuitiv den richtigen Gebrauch zu veranlassen. Daher kommt es im Rahmen dieser Erfindung auch in Betracht einen Bügeleisenschuh zur Verfügung zu stellen, bei dem die Befestigungseinrichtung zum Befestigen des Bügeleisenschuhs an einem anderen Bügeleisenschuh ausgelegt ist.

Die Erfindung wird nun anhand von Abbildungen erläutert. Solche Merkmale, welche technisch sinnvoll auch anders kombiniert werden können, in den Abbildungen aber unvermeidlich mit weiteren Merkmalen offenbart sind, sind auch einzeln offenbart anzunehmen. Es zeigt:
- Fig. 1: eine Ansicht eines erfindungsgemäßen Bügeleisenschuhs von unten
- Fig. 2: eine Ansicht des Bügeleisenschuhs von oben (also aus der Richtung, aus der ein Bügeleisen aufgesetzt wird)
- Fig. 3: eine Ansicht des Bügeleisenschuhs von der Seite
- Fig. 4: eine Explosionsdarstellung der wesentlichen Elemente des Bügeleisenschuhs

Die Abbildung 1 (Fig. 1) zeigt den Bügelschuh (10) von seiner Unterseite, man sieht also auf die Seite, mit der der Bügelschuh auf das Bügelgut aufgebracht wird. Die Unterseite ist vollständig mit einem textilen Material (12) bedeckt. Das textile Material (12) ist auf den Rahmen (14) aufgezogen. Dabei wird das textile Material (12) soweit gespannt, dass eine ebene, faltenfreie Fläche entsteht. Das textile Material (12) ist um die Seitenränder des Rahmens (14) umgelegt und auf der nicht sichtbaren Seite des Rahmens (14) befestigt. In der Darstellung der Abbildung 1 ist der Rahmen (14) von unten erkennbar. Die Darstellung ist in soweit schematisch. Abhängig von der Wahl des textilen Materials (12) kann der Rahmen (14) durchscheinen oder scheint auch nicht durch. Die beschriebene Befestigung des textilen Materials (12) am Rahmen (14) erlaubt es, dass auch der Rahmen (14) das Bügelgut nicht unmittelbar berührt, so dass also die Bügelfläche vollständig mit dem textilen Material (12) bedeckt ist. Die Abbildung 1 zeigt ferner ein Befestigungselement (16), welches die lösbare Befestigung des Bügeleisenschuhs (10) an der Bügeleisensohle sichert. Dieses Befestigungselement (16) ist gegenüber der Spitze angebracht.

Die Abbildung 2 zeigt den Bügeleisenschuh (10) von oben. Hier wird sichtbar, dass das Befestigungselement (16) mit einem Umgriff (24) zusammenwirkt. In diesen Umgriff (24) kann die Spitze der Bügeleisensohle eingesetzt werden. Der Umgriff (24) kann starr sein. Das Befestigungselement (16) kann dann beispielsweise einen federnd gelagerten Schnappverschluß aufweisen. In der Abbildung ist ferner die Trägerplatte (18) des Bügeleisenschuhs (10) erkennbar. Diese Trägerplatte (18) weist eine Vielzahl von Dampfdurchlässen (20) auf. Die Dampfdurchlässe (20) können in verschiedener Dichte angeordnet sein, beispielsweise kann es in der Nachbarschaft der Bügeleisenspitze eine Zone mit mehr Dampfdurchlässen pro Flächeneinheit geben als in mindestens einer anderen weiter von der Bügeleisenspitze entfernten Zone. Die Trägerplatte (18) ist teilweise durch eine Innenplatte (22) abgedeckt. Diese Innenplatte (22) weist jedoch Fenster auf, durch welche Dampf, der aus der Bügeleisensohle austritt, die Dampfdurchlässe (20) erreicht.

Abbildung 3 zeigt eine seitliche Ansicht des Bügeleisenschuhs (10). In dieser Abbildung ist ebenfalls das hintere Befestigungselement (16) und der korrespondierende und zusammenwirkende vordere Umgriff (24) zu erkennen. Wenngleich die Trägerplatte (18) im Wesentlichen plan ist, so kann sie doch seitlich hochgebogen werden. Man sieht daher in dieser Abbildung auf die Seitenflächen der Trägerplatte (18). Auf die Unterseite der Trägerplatte (18) ist der Rahmen (14) aufgebracht.

Abbildung 4 zeigt eine Explosionsdarstellung des Bügeleisenschuhs (10). Unten gezeigt ist das textile Material (12). Darüber sichtbar ist der Rahmen (14). Am Rahmen (14) sind nach oben gerichtete Befestigungsnasen erkennbar. Das textile Material (12) wird außen um den Rahmen (14) geschlagen. Es kann dann an der Oberseite des Rahmens (14) befestigt werden, beispielsweise an den ebenen Flächen zwischen den Befestigungsnasen. Es kann auch vorteilhaft sein, zum Zweck der Befestigung des textilen Materials (12) an der Oberseite des Rahmens (14) eine Nut vorzusehen. Das textile Material (12) kann in diese Nut eingelegt werden und dort in geeigneter Weise weiter befestigt. Dazu eignet sich etwa das Ultraschallverschweißen.

Der Rahmen (14), welcher mit dem textilen Material (12) verbunden wird, bildet eine Art Aufnahmewanne, welche seitlich durch den Rahmen (14) und nach unten durch das textile Material (12) begrenzt wird. In diese Wanne kann eine Schaumstoffeinlage (28) eingelegt werden. Die Schaumstofflage (28) kann in ihrer Höhe an die Höhe des Rahmens (14) angepasst werden.

Oben auf den Rahmen (14) und ggf. auf die Schaumstofflage (28) wird die Trägerplatte (18) aufgesetzt. Wie in der Abbildung 4 sichtbar, weist diese Trägerplatte (18) neben und unabhängig von den Dampfauslässen (20) Aussparungen auf, in welche die Befestigungsnasen des Rahmens (14) geführt werden können. Die Trägerplatte (18) kann ferner, beispielsweise auch in der Form geeigneter Aussparungen, Einrichtungen zur Verbindung der Trägerplatte (18) mit dem Befestigungselement (16) aufweisen. Die Trägerplatte (18) kann an ihrer Spitze ferner den Umgriff (24) aufnehmen.

Die Seitenflächen der Trägerplatte (18) sind zu Wänden geringer Höhe geformt, so dass auch die Trägerplatte (18) eine Wannenform hat. Daher kann in die Oberseite der Trägerplatte (18) gut eine Innenplatte (22) eingebracht werden. Die Innenplatte (22) weist Fenster auf, welche auf die Position der Dampfdurchlässe (20) abgestimmt sind. Die Innenplatte (22) kann wie die Trägerplatte (18) aus einem gestanzten Metallblech bestehen, welches an den Seiten und auch rund um die Fenster umgebogen ist. Zwischen der Trägerplatte (18) und der Innenplatte (22) ein weiteres Textilmaterial (26) eingelegt werden. Dazu kommt beispielsweise ein Filz in Betracht, der so zugeschnitten ist, dass die Fenster in der Trägerplatte (18) nicht verdeckt werden und der mit der Trägerplatte (18) verklebt werden kann.

Der vorgestellte Bügeleisenschuh bietet eine textile Bügelfläche für schonendes Bügeln bei optimales Gebrauchseigenschaften - insbesondere beim Dampfbügeln - an.

## Patentansprüche

1. Bügeleisenschuh (10), der unter einer Bügeleisensohle verwendet werden kann und der eine Bügelfläche aufweist, die mit Bügelgut in Kontakt gebracht werden kann, und der einen Grundkörper aufweist und ferner ein Befestigungselement (16) zum Befestigen des Bügeleisenschuhs (10) an einem Bügeleisen aufweist,
**dadurch gekennzeichnet, dass**
die Bügelfläche ein textiles Material (12) zum direkten Kontakt mit dem Bügelgut aufweist.

2. Bügeleisenschuh (10) nach Anspruch 1, bei dem die Bügelfläche vollständig mit dem textilen Material (12) bedeckt ist.

3. Bügeleisenschuh (10) nach Anspruch 1 oder 2, bei dem das textile Material Polyester oder Polyamid enthält oder aus Polyester oder Polyamid besteht.

4. Bügeleisenschuh (10) nach einer dem vorhergehenden Ansprüche, bei dem das textile Material (12) ein Vliesmaterial ist, oder ein gewebtes Material oder vorzugsweise ein Gewirke.

5. Bügeleisenschuh (10) nach einer dem vorhergehenden Ansprüche, bei dem der Grundkörper mindestens einen Rahmen (14) umfasst vorzugsweise einen Rahmen aus Kunststoff, beispielsweise Polybutylenterephthalat hergestellt ist.

6. Bügeleisenschuh (10) nach Anspruch 5 oder 6, bei dem das textile Material (12) den Rahmen umspannt.

7. Bügeleisenschuh (10) nach einer dem vorhergehenden Ansprüche, bei dem der Grundkörper mehrteilig ist.

8. Bügeleisenschuh (10) nach einer dem vorhergehenden Ansprüche, bei dem der Grundkörper eine Trägerplatte (18) umfasst.

9. Bügeleisenschuh (10) nach einer dem vorhergehenden Ansprüche, bei dem die Trägerplatte (18) Dampfdurchlässe (20) umfasst.

10. Bügeleisenschuh (10) nach einer dem vorhergehenden Ansprüche, bei dem das textile Material (12) mit dem Rahmen (14) warmverformt oder verklebt ist, vorzugsweise ultraschallverschweißt.

11. Bügeleisenschuh (10) nach einer dem vorhergehenden Ansprüche, bei dem zwischen der Trägerplatte (18) und textilem Material (12) der Bügelfläche eine Schaumstofflage (28) vorgesehen ist.

12. Bügeleisenschuh (10) nach Anspruch 11, bei dem die Schaumstofflage (28) hydrolysebeständig ist.

13. Ein Bügeleisen, beispielsweise ein elektrisches Bügeleisen, ein elektrisches Dampfbügeleisen oder ein an eine externe Dampfstation angeschlossenes Bügeleisen, das einen Bügeleisenschuh (10) nach einem der vorherigen Ansprüche umfasst oder mit ihm ausgeliefert wird.

14. Ein Verfahren zum Bügeln, bei dem die Sohleneigenschaften durch Verwendung oder Entfernen eines ersten Bügelschuhs und durch Verwendung oder Entfernen eines zweiten Bügelschuhs einem Bügelgut angepasst werden.
